# EUROPÄISCHE PATENTANMELDUNG

(11) **EP 4 428 317 A1**
(43) Veröffentlichungstag der Anmeldung: **11.09.2024**
(21) Anmeldenummer: 23212411.5
(22) Anmeldetag: 27.11.2023
(51) Int. Cl.: E04B 2/04, E04B 2/08, E04B 2/18, E04B 2/02, E04G 23/08

(54) **VERFAHREN ZUM ERSTELLEN UND ZUM RÜCKBAU EINES MAUERWERKS SOWIE ENTSPRECHEND ERSTELLTES MAUERWERK UND GEBÄUDE**

(30) Priorität: 23.12.2022 DE 102022134709
(71) Anmelder: Breidenbach, Peter, 41751 Viersen (DE)
(72) Erfinder: Breidenbach, Peter, 41751 Viersen (DE)
(74) Vertreter: Patentanwälte Bauer Vorberg Kayser

(57) **Zusammenfassung**

Die vorliegende Erfindung umfasst ein Verfahren zum Erstellen eines Mauerwerks (1) aus Plansteinen (3), bei dem mehrere Reihen von Plansteinen (3) übereinander und horizontal zueinander versetzt angeordnet und mit einem Kleber (6) im Dünnbettverfahren verbunden werden, wobei als Kleber (6) ein wasserlöslicher Kleber (6) verwendet wird.

## Beschreibung

Die vorliegende Erfindung betrifft ein Verfahren zum Erstellen eines Mauerwerks gemäß dem Oberbegriff des Patentanspruchs 1, ein Verfahren zum Rückbau eines solchen Mauerwerks, ein entsprechend erstelltes Mauerwerk, sowie Gebäude aus diesem Mauerwerk.

Aus dem Stand der Technik sind verschiedene Verfahren zum Erstellen von Mauerwerken bekannt. Eines dieser Verfahren ist das sogenannte Dünnbett-Verfahren.

Das Dünnbett-Verfahren ist eine rationelle Verarbeitungsweise von plangeschliffenen Massivbaustoffen, wie z.B. Planziegeln oder allgemein Plansteinen. Der Mörtel oder auch Kleber wird dabei in einer dünnen Schicht, als sogenanntes Mörtelbett oder Kleberbett auf eine ebene Oberfläche aufgebracht. Wegen der geringen Dicke des Mörtel- oder Kleberbetts wird das Verfahren als Dünnbett-Verfahren oder analog als Dünnbettmörtel-Verfahren oder Dünnbettkleber-Verfahren bezeichnet. Auf das Mörtel- oder Kleberbett wird dann die nächste Steinreihe versetzt. Die ebene Oberfläche kann bspw. eine bereits vorhandene Reihe Steine oder ein anderer, mit entsprechender Güte vorbereiteter Untergrund sein. Ist bspw. der Untergrund der zu errichtenden Wand uneben, so ist zum Höhenausgleich zunächst eine Lage aus Kimmsteinen am Wandfuß zu mauern. Auf diesem lotrecht, fluchtrecht und waagerecht auszurichtenden Untergrund lassen sich dann die weiteren Plansteinschichten errichten.

In der Regel werden Kleber/Mörtel primär aus zementösen Werkstoffen hergestellt. Seit einiger Zeit kommen auch Kunststoff-Kleber zu Einsatz.

Von Mörtel spricht man damit in der Regel bei hydraulisch erhärtenden Werkstoffen auf Zementbasis. Hydraulische Härtung beschreibt dabei ein Abbinden des Mörtels durch eine chemische Reaktion nach der Zugabe von Wasser.

Als Kleber kommen in der Regel Kunststoffkleber, bspw. Polyurethan, Dispersions- und Epoxidharzklebstoffe zum Einsatz.

Plansteine sind besonders genau hergestellte Mauersteine aus verschiedenen Materialien. Die Auflageflächen der Plansteine weisen eine höhere Genauigkeit und Planparallelität als herkömmliche Mauersteine auf, sodass diese, wie oben beschrieben mittels Dünnbettmörtel oder Kunststoffklebern versetzt werden können. Eine Stoßfuge ist in der Regel mörtellos verzahnt, das bedeutet, dass die Steine an der vertikal verlaufenden Stoßfuge mittels eines Nut- und Feder-Systems ineinandergreifen und sich so verzahnen und so die Stabilität des Mauerwerks unterstützen.

Plansteine werden bspw. aus Kalksand, Porenbeton, oder Ziegel angeboten. Ferner sind auch Hohlblockplansteine verfügbar. Bei Hohlblockplansteinen und Ziegelsteinen werden die Auflageflächen nach Erhärten des Betons bzw. nach dem Brennen des Ziegels Plan geschliffen, um die für Plansteine erforderliche Genauigkeit und Ebenheit zu erreichen.

Die Errichtung von Mauerwerk mit Plansteinen hat verschiedene Vorteile. Da vergleichsweise wenig Mörtel verarbeitet wird, kommt von Anfang an auch weniger Feuchtigkeit ins Mauerwerk. Das verringert die Trocknungszeit, sichert eine schnellere Bezugsfertigkeit des Gebäudes und beugt späteren Feuchteschäden vor.

Da sich eine Plansteinwand im Vergleich zu einer normal gemauerten Wand durch einen höheren Stein- und einen geringeren Mörtelanteil auszeichnet, ist die Konstruktion insgesamt auch belastbarer, d.h. insbesondere tragfähiger. Bei gleicher Druckbelastbarkeit kann eine Plansteinmauer dünner als eine Wand aus normalen Steinen desselben Materials ausgeführt sein.

Aufgrund der geringen Fugenanteile bei Plansteinmauern kommt es zudem zu einer Minimierung von Wärmebrücken. Die Wände bieten also eine höhere Wärmedämmung als Mauern aus identischen Materialien, die mit Dickbettmörtel verarbeitet wurden.

Die Bauwirtschaft steht derzeit vor der Herausforderung, eingesetzte Baumaterialien lange und möglichst ohne Qualitätsverlust in geschlossenen technischen oder stofflichen Kreisläufen zu führen, allgemein als Kreislaufwirtschaft bezeichnet, oder speziell im Bausektor mit dem Schlagwort zirkuläres Bauen. Damit einher geht die Anforderung, Baustoffe und Rohstoffe für Produkte und Gebäude so zu planen und einzusetzen sind, dass sie entweder in gleicher Qualität erhalten und wiedergenutzt, also in einem technischen Kreislauf geführt werden können oder komplett abbaubar in den stofflichen Kreislauf zurückgeführt werden können. Bei richtiger Planung und Materialauswahl können die verwendeten Ressourcen sozusagen in endlosen Kreisläufen geführt und so stetig wiedergenutzt werden, statt sie als Abfall zu entsorgen.

Um das zirkuläre Bauen erfolgreich umsetzen zu können, ist es zusätzlich notwendig, dass in den Gebäuden schadstofffreie, langlebige und vollständig nachnutzbare Baustoffe sowie Bauteile eingesetzt werden, die sich sortenrein trennen und auch reparieren lassen oder vollständig kompostierbar sind. Nachhaltiges und kreislauffähiges Bauen beginnt also mit der richtigen Materialauswahl und einer rückbaubaren Planung.

Die zirkuläre Verwendbarkeit und Ihr Einfluss auf den CO2-Footprint von Baustoffen rückt zunehmend in den Blickwinkel der Bauherren, Planer, der anderen Baubeteiligten und auch der Banken.

Einige Rohstoffe, beispielsweise Glas und Stahl, werden bereits heute in größerem Umfang in die Produktion rückgeführt. Dagegen werden Beton, Mauerziegel, Glaswolle, Holzfaserplatten und andere Baustoffe nur in sehr geringen Mengen wiederverwertet. Grund dafür sind die Qualitätsanforderungen an diese Materialien sowie die Untrennbarkeit. Das Wiederverwendungspotenzial aller verbauten Rohstoffe im Bauwesen liegt laut Bundesinstitut für Bau-, Stadt- und Raumforschung (BBSR) heute bei ca. sieben Prozent und könnte bei positiven Rahmenbedingungen bis 2050 auf ca. 20 Prozent angehoben werden. Der Ressourcenverbrauch sowie die Rückbaupotenziale werden zu einem großen Teil in der Planungsphase von Entscheidungen über Gestaltung, Konstruktion, Details und Baumaterialien bestimmt.

Aufgrund der erzielten Maßgenauigkeit wäre es theoretisch möglich, Plansteine trocken zu stapeln, was aber u.a. aus folgenden Gründen praktisch nicht möglich ist:
- der Kleber/Mörtel nimmt Scherkräfte auf
- der Kleber/Mörtel gleicht mögliche geringe Unebenheiten oder Einschlüsse etc. aus und vermeidet so unzulässige Punktlasten
- der Kleber/Mörtel schließt die Luftkammern gegeneinander und zur nächsten Steinlage ab und vermeidet so Luftkonvektion, die die Dämmwirkung der Wand herabsetzen würde.
- In den Klebern/Mörteln können textile Zugbewehrungen eingearbeitet werden, die die Festigkeit des Gefüges erhöhen.

In den aus dem Stand der Technik bekannten Verfahren zum Erstellen von Mauerwerk verbinden die eingesetzten Kleber/Mörtel die verwendeten Plansteine unlöslich. Damit können Kleber/Mörtel und Plansteine nicht mehr beschädigungsfrei voneinander gelöst werden. Ein sortenreines Trennen der Werkstoffe und somit die zirkuläre Wiederverwendung ist im Stand der Technik nicht möglich.

Das gesamte Wandgefüge kann nur zerkleinert und als Recyclingmaterial o.ä. weiterverwertet werden. Es findet also ein Downcycling zu einem qualitativ geringerwertigen Produkt statt. Abhängig von den eingesetzten Materialien stellen Bestandteile der Kleber/Mörtel sogar eine Schadstoffbelastung dar, sodass die Weiterverwendung des Recyclats weiter eingeschränkt wird.

Hier setzt die vorliegende Erfindung an.

Es ist die Aufgabe der vorliegenden Erfindung, ein Verfahren zum Erstellen eines Mauerwerks, ein so erstelltes Mauerwerk und mit einem derartigen Mauerwerk erstellte Gebäude derart weiterzubilden, dass diese eine zirkuläre Verwendung der eingesetzten Materialien erlauben. Ferner ist es eine Aufgabe, ein Verfahren zum Rückbau eines so erstellten Mauerwerks anzugeben.

Diese Aufgabe wird durch ein Verfahren zum Erstellen eines Mauerwerks mit den Merkmalen des Patentanspruchs 1, ein Verfahren zum Rückbau mit den Merkmalen des Patentanspruchs 8 sowie durch ein Mauerwerk mit den Merkmalen des Patentanspruchs 12 und ein Gebäude mit den Merkmalen des Patentanspruchs 13 gelöst.

Bevorzugte Ausführungsformen, Merkmale und Eigenschaften der vorschlagsgemäßen Verfahren entsprechen denjenigen des vorschlagsgemäßen Erzeugnisses und umgekehrt.

Vorteilhafte Ausgestaltungen und Varianten der Erfindung ergeben sich aus den Unteransprüchen und der nachfolgenden Beschreibung.

Ein erfindungsgemäßes Verfahren zum Erstellen eines Mauerwerks aus Plansteinen, bei dem mehrere Reihen von Plansteinen übereinander und horizontal zueinander versetzt angeordnet und mit einem Kleber im Dünnbettverfahren verbunden werden, zeichnet sich dadurch aus, dass als Kleber ein wasserlöslicher Kleber verwendet wird.

Durch die Verwendung von Plansteinen und eines Dünnbettverfahrens werden sämtliche vorgenannten Vorteile des so errichteten Mauerwerks realisiert. Durch die Verwendung eines wasserlöslichen Klebers wird es möglich, die Lagerfuge zwischen den Steinen nach Ablauf der Lebensdauer des Mauerwerks wieder zu lösen und die verwendeten Steine beschädigungsfrei voneinander zu trennen. So wird es möglich, die verwendeten Steine einer erneuten Nutzung in der Errichtung von Gebäuden zuzuführen.

Bevorzugt wird ein Verfahren, bei dem als wasserlöslicher Kleber ein lehmbasierter Kleber verwendet wird. Lehm zeichnet sich als Bindemittel dadurch aus, dass er ausschließlich durch die Abgabe des Anmachwassers, also durch Trocknung, erhärtet. Dieser Prozess kann jederzeit durch die erneute Zugabe von Wasser wieder rückgängig gemacht werden.

Der Lehm verliert dabei keine seiner Materialeigenschaften. Dieser Prozess ist unbegrenzt häufig wiederholbar. Durch das neuerliche Einweichen löst sich der Lehmkleber oder Lehmmörtel vom Planstein oder Mauerstein ohne Beschädigungen zu hinterlassen.

Lehm bezeichnet eine Mischung aus Ton, Sand und Schluff (Feinsand), welche sich in ihrer Gewichtung und Zusammensetzung regional unterscheidet. Innerhalb definierter Grenzen kann das Mischverhältnis demnach schwanken, was auch die Qualität und die Verarbeitbarkeit des Lehms beeinflusst.

Der Planstein kann anschließend lediglich mit Wasser gereinigt werden und ist ebenfalls ohne jeden Qualitätsverlust neuwertig wiederverwendbar.

Auch das bei diesem Prozess anfallende Waschwasser kann durch einfache Sedimentation gereinigt und ebenso wie das Sediment wiederverwendet werden. Auch die direkte ungereinigte Rückführung in den erneuten Verarbeitungsprozess ist möglich.

Vorteilhafterweise wird der wasserlösliche Kleber in einer Lagerfuge des erstellten Mauerwerks verwendet. Eine Verwendung des wasserlöslichen Klebers vorzugsweise ausschließlich in der Lagerfuge des Mauerwerks hat eine deutliche Reduktion der Fugenanteile innerhalb des Mauerwerks zur Folge. Dies führt zu weniger Kältebrücken und zu einem höheren Anteil der Plansteine am Mauerwerk. Dadurch wird das Mauerwerk bei ansonsten gleichen Materialien insgesamt belastbarer und insbesondere steigt die Druckbelastbarkeit.

Vorzugsweise ist eine Stoßfuge zwischen nebeneinander versetzten Plansteinen mörtelfrei ausgebildet. Das bedeutet, dass der Fugenanteil im Mauerwerk noch weiter reduziert wird. Die Steine sind an der Stoßfuge bevorzugt mit einer Nut- und Federverbindung verzahnt.

Entsprechend dem Dünnbettverfahren mit herkömmlichen Mörteln wird der wasserlösliche Kleber vorzugsweise mit einer maximalen Dicke von 4 mm aufgetragen, vorzugsweise mittels eines Mörtelschlittens. Das Auftragen des wasserlöslichen Klebers mittels eine Mörtelschlittens vereinfacht die Verarbeitung und gewährleistet eine konstante Dicke des Kleberbetts.

Um eine für die Verarbeitung im Dünnbettverfahren notwendige Plastizität des wasserlöslichen Klebers zu erreichen, ist dieser vorzugsweise faserverstärkt ausgeführt. In den Kleber eingebrachte Fasern können neben einer erhöhten Plastizität auch zu einer verbesserten Aufnahme von Zug- und Scherkräften führen, wodurch der wasserlösliche Kleber noch besser für das Vermauern von Plansteinen geeignet ist.

In einer Ausgestaltungsform wird auf das Mauerwerk ein Putz aus einem wasserlöslichen Material, vorzugsweise ein lehmbasierter Putz aufgebracht. Durch einen wasserlöslichen Putz ist nicht nur das Mauerwerk, sondern auch der Putz optimal wiederverwertbar. Dadurch, dass der Putz quasi abgewaschen werden kann, kann das Mauerwerk optimal von diesem getrennt werden.

Ferner kann auf das Mauerwerk mittels eines wasserlöslichen Klebers, vorzugsweise eines lehmbasierten Klebers, ein Wärmedämmverbundsystem aufgebracht werden. Durch ein entsprechend wasserlöslich verklebtes Wärmedämmverbundsystem kann das Mauerwerk einerseits vor Witterungseinflüssen geschützt, andererseits aber auch durch entsprechend in die Klebeschicht eingebrachtes Wasser wieder getrennt und beschädigungsfrei rückgebaut werden.

Voraussetzung für einen vollständigen und beschädigungsfreien Rückbau ist, dass außen liegende Dämmungen reversibel befestigt werden und auch der Innenputz wasserlöslich ist, wie dies bei Lehmputzmörteln der Fall ist.

Ein erfindungsgemäßes Verfahren zum Rückbau eines Mauerwerks, erstellt nach der vorstehenden Beschreibung zeichnet sich dadurch aus, dass das Mauerwerk befeuchtet und anschließend abschnittsweise Rückgebaut wird.

Durch ein Befeuchten des Mauerwerks wenigstens im Bereich der Lagerfuge, wird diese gelöst und die Steinreihen können einzeln oder in Abschnitten voneinander gelöst werden.

Die einzelnen Plansteine oder Abschnitte werden nach einem Rückbau von Kleberrückständen gereinigt. Dies kann insbesondere eine Reinigung mittels Wasser umfassen. Bspw. können die Plansteine oder Abschnitte von Plansteinen in einem Wasserbad oder einer Art Waschmaschine mit Wasser eingeweicht und bspw. durch rotierende Bürsten vollständig von Kleber befreit werden.

Erfindungsgemäß ist auch ein Mauerwerk und ein Gebäude mit Mauerwerk, das mit dem vorstehend beschriebenen Verfahren erstellt wurde.

Die in den Unteransprüchen einzeln aufgeführten Merkmale können in beliebiger, technisch sinnvoller Weise miteinander als auch mit den in der nachfolgenden Beschreibung näher erläuterten Merkmale kombiniert werden und andere vorteilhafte Ausführungsvarianten der Erfindung darstellen.

Die vorliegende Erfindung wird nachfolgend anhand von Ausführungsbeispielen unter Bezugnahme auf die beigefügten Figuren eingehend erläutert. Es zeigen:
- Figur 1: ein Ausführungsbeispiel eines gemäß dem Verfahren der vorliegenden Anmeldung erstellten Mauerwerks und
- Figur 2: den Rückbau des Mauerwerks aus Figur 1 gemäß dem Verfahren der vorliegenden Anmeldung.

In den Figuren bezeichnen - soweit nicht anders angegeben - gleiche Bezugszeichen gleiche oder einander entsprechende Komponenten mit gleicher Funktion.

Figur 1 zeigt ein Ausführungsbeispiel eines mittels des Verfahrens der vorliegenden Anmeldung erstellten Mauerwerks 1.

Das Mauerwerk 1 ist aus sogenannten Plansteinen 3 erstellt, die mittels eines Dünnbett-Verfahrens vermauert sind. Auf eine erste Reihe Plansteine, die lotrecht, fluchtrecht und waagerecht ausgerichtet ist und somit eine für die restliche Mauer optimale Grundlage darstellen, sind in dem in Figur 1 gezeigten Beispiel zwei weitere Reihen Plansteine 3 vermauert.

An der obersten Steinreihe ist das vorliegende Verfahren deutlich zu erkennen.

Die einzelnen Plansteine 3 weisen ein zentrales vertikal durch den Stein verlaufendes Loch 9 auf, das einerseits das Gewicht der verwendeten Plansteine 3 reduziert und andererseits dazu dienen, die Plansteine 3 zu greifen. Die einzelnen Plansteine 3 sind vertikal mittels einer Nut-Feder-Verbindung 11 miteinander verzahnt, sodass die so gebildete Stoßfuge 7 mörtelfrei ausgebildet sein kann. Auf einen Teil der Plansteine 3 der obersten Lage ist, wie aus Figur 1 ersichtlich, mittels eines Mörtelschlittens ein Kleberbett 13 aufgetragen. Das Kleberbett 13 ist im vorliegenden Ausführungsbeispiel aus einem wasserlöslichen, lehmbasierten Kleber 6 gebildet. Entsprechend dem vorliegend eingesetzten Dünnbettverfahren ist das Kleberbett 13 für die Lagerfuge 5 in einer Dicke v bis 4 mm aufgetragen. Auf das so aufgetragene Kleberbett 13 wird anschließend die nächste Reihe Plansteine 3 im Verbund vermauert.

Der lehmbasierter Kleber 6 ist bevorzugt faserverstärkt ausgebildet, sodass der Kleber 6 größere Zug-Scherbelastungen aufnehmen kann. Als Fasern zur Verstärkung des Klebers 6 können beispielsweise Zellulosefasern zum Einsatz kommen.

In Figur 1 ist ferner angedeutet, dass das so erstellte Mauerwerk 1 mit einem Putz 17 versehen werden kann. Vorzugsweise kommt als Putz 17 ebenfalls ein wasserlöslicher Putz 17, bevorzugt ein Lehmputz zum Einsatz.

Figur 2 zeigt das vom Putz 17 sowie der Lagerfuge 5 befreite Rohmauerwerk, wie es gemäß Figur 1 erstellt wurde. Zum Rückbau des so erstellten Mauerwerks 1 wird dieses beispielsweise mit einem Wasserschlauch 21 befeuchtet und die erstellte Lagerfuge 5 so aufgeweicht und angelöst. Mit einem Hochdruckreiniger 23 kann dann die Lagerfuge 5 ausgespült werden, bis die obere Reihe von Plansteinen 3 von der darunterliegenden Reihe lösbar ist.

Alternativ können auch ganze Segmente des Mauerwerks 1, beispielsweise so wie das Segment in Figur 2 dargestellt ist, in ein Wasserbassin gelegt und so die Fugen 5 aufgeweicht und die Plansteine 3 voneinander gelöst werden.

Abschließend werden die Plansteine 3 zur vollständigen Reinigung beispielsweise in einer Art Waschmaschine mittels Wasser und rotierende Bürsten vollständig von Kleber 6 und möglichen Resten des Putzes 17 befreit, sodass diese dann wieder für neue Bauvorhaben benutzt werden können.

Bezugszeichen
- 1: Mauerwerk
- 3: Planstein
- 5: Lagerfuge
- 6: Kleber
- 7: Stoßfuge
- 9: Loch

- 11: Nut-Feder-Verbindung
- 13: Kleberbett

- 17: Putz

- 21: Wasserschlauch
- 23: Hochdruckreiniger

- H: Höhe Nut
- d₁: oberer Durchmesser
- d₂: unterer Durchmesser

## Patentansprüche

1. Verfahren zum Erstellen eines Mauerwerks (1) aus Plansteinen (3), bei dem mehrere Reihen von Plansteinen (3) übereinander und horizontal zueinander versetzt angeordnet und mit einem Kleber (6) im Dünnbettverfahren verbunden werden,
**dadurch gekennzeichnet, dass**
als Kleber (6) ein wasserlöslicher Kleber (6) verwendet wird.

2. Verfahren gemäß Anspruch 1,
**dadurch gekennzeichnet, dass**
als wasserlöslicher Kleber (6) ein lehmbasierter Kleber (6) verwendet wird.

3. Verfahren gemäß einem der vorhergehenden Ansprüche,
**dadurch gekennzeichnet, dass**
der wasserlösliche Kleber (6) in einer Lagerfuge (5) verwendet wird.

4. Verfahren gemäß einem der vorhergehenden Ansprüche,
**dadurch gekennzeichnet, dass**
eine Stoßfuge (7) mörtelfrei ausgebildet ist.

5. Verfahren gemäß einem der vorhergehenden Ansprüche,
**dadurch gekennzeichnet, dass**
der Kleber (6) für die Lagerfuge (5) in einer maximalen Dicke von 4 mm aufgetragen wird, vorzugsweise mittels eines Mörtelschlittens.

6. Verfahren gemäß einem der vorhergehenden Ansprüche,
**dadurch gekennzeichnet, dass**
der wasserlösliche Kleber (6) bevorzugt faserverstärkt ausgeführt ist.

7. Verfahren gemäß einem der vorhergehenden Ansprüche,
**dadurch gekennzeichnet, dass**
auf das Mauerwerk (1) ein Putz (17) aus einem wasserlöslichen Material, vorzugsweise ein lehmbasierter Putz (17) aufgebracht wird.

8. Verfahren gemäß einem der vorhergehenden Patentansprüche,
**dadurch gekennzeichnet, dass**
auf das Mauerwerk (1) mittels eines wasserlöslichen Klebers (6), vorzugsweise eines lehmbasierten Klebers (6), ein Wärmedämmverbundsystem aufgebracht wird.

9. Verfahren zum Rückbau eines Mauerwerks (1), erstellt nach einem der Patentansprüche 1 bis 8,
**dadurch gekennzeichnet, dass** das Mauerwerk (1) befeuchtet und anschließend abschnittsweise rückgebaut wird.

10. Verfahren gemäß Patentanspruch 9,
**dadurch gekennzeichnet, dass**
die Plansteine (3) nach einem Rückbau von Kleberrückständen gereinigt werden.

11. Verfahren gemäß Patentanspruch 10,
**dadurch gekennzeichnet, dass**
die Plansteine (3) mittels Wasser gereinigt werden.

12. Mauerwerk (1), erstellt mit einem Verfahren gemäß einem der Patentansprüche 1 bis 8.

13. Gebäude wenigstens teilweise erstellt mit einem Mauerwerk (1) gemäß Patentanspruch 12.
